# EUROPÄISCHE PATENTSCHRIFT

(11) **EP 1 699 306 B1**
(45) Veröffentlichungstag und Bekanntmachung des Hinweises auf die Patenterteilung: **23.06.2010**
(21) Anmeldenummer: 04804320.2
(22) Anmeldetag: 27.12.2004
(51) Int. Cl.: A24C 5/60, B65B 19/00

(54) **VORRICHTUNG ZUM ÜBERTRAGEN VON INSBESONDERE AROMASTOFFEN AUF ZIGARETTEN**
DEVICE FOR TRANSFERRING, IN PARTICULAR, FLAVOURING AGENTS TO CIGARETTES
DISPOSITIF PERMETTANT DE TRANSMETTRE DES SUBSTANCES AROMATIQUES A DES CIGARETTES

(30) Priorität: 31.12.2003 DE 10361796
(43) Veröffentlichungstag der Anmeldung: 13.09.2006
(73) Patentinhaber: Focke & Co. (GmbH & Co. KG), 27283 Verden (DE)
(72) Erfinder: HÄFKER, Thomas, 27299 Langwedel (DE); LEIFHEIT, Axel, 27336 Häuslingen (DE); SGODZAI, Ralph, 27721 Ritterhude (DE)
(74) Vertreter: Bolte, Erich
(86) Internationale Anmeldenummer: PCT/EP2004/014730
(87) Internationale Veröffentlichungsnummer: WO 2005/065471

(56) Entgegenhaltungen:
- WO-A1-00/48907
- DE-C1- 10 052 409
- US-A- 1 998 683
- US-A- 3 847 162
- US-A- 4 966 170
- US-B1- 6 170 239

## Beschreibung

Die Erfindung betrifft eine Vorrichtung zum Übertragen von flüssigen Substanzen, insbesondere von Aromastoffen, auf Zigaretten einer dem Inhalt einer Zigarettenpackung entsprechenden Zigaretten-Gruppe vor deren Verpackung.

Die Übertragung flüssiger Substanzen auf Zigaretten ist zunehmend von Bedeutung. Dabei geht es in erster Linie um Aromastoffe, wie z.B. Menthol. In Betracht kommen aber auch andere Substanzen, die die gesundheitsschädigenden Wirkungen der Zigaretten vermindern.

Die unmittelbare Einführung von Substanzen, auch von Aromastoffen, in Zigaretten ist bekannt aus US 4 966 170. Ein Einführungsorgan ist mit einer Vielzahl von Hohlnadeln versehen, die über offene Stirnseiten von Zigaretten einer formierten Zigaretten-Gruppe in den Tabak eingeführt werden. Über die Hohlnadeln gelangt dann die Substanz unmittelbar in den Tabak der Zigaretten. Durch die Hohlnadeln wird die Struktur der Zigaretten beeinträchtigt. Darüber hinaus werden Tabakpartikel freigesetzt.

Bei der Beleimung von Zuschnitten in der Verpackungstechnik für Zigaretten ist es bekannt, Leimtropfen von einer Düse ausgehend unter Eigengewicht auf Faltlappen eines Zuschnitts zu übertragen (US 6 170 239 B1). Die Zigaretten-Gruppe der Packung ist dabei bereits in einen dichten Innenzuschnitt eingehüllt, der die Zigaretten-Gruppe vollständig umhüllt und gegen Einfluss von Leim sichert. Der Leim gelangt nicht in den Bereich der Zigaretten.

Der Erfindung liegt die Aufgabe zugrunde, Maßnahmen für die Übertragung von insbesondere Aromastoffen auf Zigaretten vorzuschlagen, die den Fertigungs- bzw. Verpackungsprozess nicht beeinträchtigen und darüber hinaus eine langfristige Wirkung der Aroma- oder sonstigen Stoffe erreichen.

Zur Lösung dieser Aufgabe ist die erfindungsgemäße Vorrichtung durch folgende Merkmale gekennzeichnet:
a) die Zigaretten-Gruppe ist im Anschluss an einen Zigarettenvorrat, insbesondere im Anschluss an ein Zigaretten-Magazin, durch einen Zigarettenförderer mit Taschen für je eine Zigaretten-Gruppe transportierbar,
b) die Zigaretten der Zigaretten-Gruppe sind in den Taschen quer zur Förderrichtung angeordnet, derart, dass freie Stirnflächen der Zigaretten seitwärts gerichtet sind,
c) neben der Bewegungsbahn des Zigarettenförderers ist mindestens ein ortsfestes oder bewegbares Aromaaggregat angeordnet mit mindestens einer Dosiereinheit zur Übertragung der Substanz(en) bzw. der Aromastoffe auf mindestens eine Zigaretten-Gruppe während momentaner übereinstimmender Relativstellung zwischen Dosiereinheit und Zigaretten-Gruppe,
d) die Substanz(en) bzw. Aromastoffe sind vor dem Anbringen einer Umhüllung für die Zigaretten-Gruppe in Lücken zwischen benachbarten Zigaretten der Zigaretten-Gruppe einführbar.

Alternativ kann die Vorrichtung zur Lösung der Aufgabe durch die Merkmale des Anspruchs 5 oder durch die Merkmale des Anspruchs 9 gekennzeichnet sein.

Die Erfindung eröffnet zwei grundsätzliche Wege: Die flüssige Substanz kann während des Transports der Zigarettengruppe durch einen Förderer, wie Taschenkette oder (Falt-)Revolver übertragen werden. Alternativ oder zusätzlich können Substanzen während eines ersten Schrittes der Verpackung zugeführt werden, und zwar insbesondere durch Übertragung der Substanz auf eine Innenumhüllung (Inner liner) für die Zigaretten.

Die erfindungsgemäße Vorrichtung ist eine Verpackungsmaschine zum Herstellen von Zigaretten-Packungen. Zigaretten-Gruppen als Packungsinhalt werden im Anschluss an ein Zigaretten-Magazin insbesondere durch eine taktweise bewegte Taschenkette transportiert. Ein Aggregat zur Übertragung der Substanz auf die Zigarettengruppe ist im Bereich der Taschenkette (ortsfest) positioniert.

Alternativ ist ein Aroma-Aggregat einem Revolver, nämlich Falt-Revolver, zugeordnet, wobei die Substanz während des Faltprozesses einer Innenumhüllung auf die Innenseite eines Bodenlappens vor der Faltung übertragbar ist, insbesondere während der (Dreh-)Bewegung des Revolvers.

Weitere Einzelheiten der Erfindung werden nachfolgend anhand von Ausführungsbeispielen näher erläutert. Es zeigt:
- Fig. 1: einen Ausschnitt einer Verpackungsmaschine in schematischer Sei- tenansicht,
- Fig. 2: ein Aroma-Aggregat als Einzelheit der Fig. 1 in vergrößertem Maßstab,
- Fig. 3: eine Tasche einer Taschenkette gemäß Fig. 2 in nochmals vergrößer- tem Maßstab,
- Fig. 4: einen Querschnitt durch den Zigarettenförderer gemäß Fig. 2 in der Schnittebene IV-IV der Fig. 2, bei vergrößertem Maßstab,
- Fig. 5: eine nicht erfindungsgemäße Darstellung analog zu Fig. 4 für eine andere Ausführungsform,
- Fig. 6: eine Einzelheit eines Aroma-Aggregats für einen Faltrevolver bei einem Axialschnitt durch einen Faltdom,
- Fig. 7: eine Bodenansicht einer Zigarettenpackung bzw. einer Zigarettengrup- pe mit Innenumhüllung,
- Fig. 8: eine Alternative für die Positionierung einer (Aroma-)Substanz im Be- reich einer Innenumhüllung.

Bei den dargestellten Ausführungs- bzw. Anwendungsbeispielen geht es um die Fertigung von Zigarettenpackungen 10 in der Ausführung als Hartpackung des Typs Shell and Slide. In gleicher bzw. analoger Weise kann die Zufuhr von Aroma- oder anderen Substanzen bei Klappschachteln, Weichbecherpackungen etc. erfolgen.

Bei der Fertigung von Zigarettenpackungen 10 werden zunächst je einer Zigarettenpackung 10 zugeordnete Zigaretten-Gruppen 11 gebildet. Jede besteht aus einer Mehrzahl von Zigaretten 12, die unter Bildung von Zigaretten-Reihen 13, 14 in regelmäßiger Formation angeordnet sind. Die Zigaretten-Gruppen 11 können auch aus drei oder mehr Zigaretten-Reihen bestehen, und zwar auch in versetzter Relativstellung der Zigaretten 12 benachbarter Zigaretten-Reihen.

Zur Bildung der Zigaretten-Gruppen 11 werden die Zigaretten 12 einem Zigaretten-Magazin 15 entnommen. Dieses weist im unteren Bereich mehrere Gruppen von aufrechten Schächten auf. Bei dem Ausführungsbeispiel der Fig. 1 sind dem Zigaretten-Magazin 15 vier nebeneinander liegende Schacht-Gruppen 16 zugeordnet. Aus jeder Schacht-Gruppe 16 wird unten eine komplette Zigaretten-Gruppe 11 aus- und in einen Zigarettenförderer eingeschoben. Dieser ist hier als Taschenförderer ausgebildet, nämlich als Taschenkette 17. Aufbau und Arbeitsweise einer derartigen Taschenkette 17 sind bekannt.

Die Besonderheit der Taschenkette 17 besteht darin, dass ein (unterer) Fördertrum 18 taktweise und ein Rücklauftrum 19 kontinuierlich bewegt wird. Während einer Stillstandsphase werden die Zigaretten-Gruppen 11 in jeweils benachbarte Taschen 20 der Taschenkette 17 eingeschoben. Die Taschen 20 sind beidseitig offen, so dass freie Enden der Zigaretten 12 bzw. von Filtern nicht verdeckt sind.

Die Zigaretten-Gruppen 11 werden durch die Taschenkette 17 einem weiteren Zigaretten- bzw. Packungsförderer zugeführt, nämlich einem Faltrevolver 21. Dieser weist am Umfang eine Anzahl von Aufnahmen bzw. Taschen auf, je für eine Zigaretten-Gruppe 11. Diese wird durch Axialverschiebung in eine zugeordnete Aufnahme des Faltrevolvers 21 eingeführt. Bei dem vorliegenden Ausführungsbeispiel ist die Aufnahme als Faltdorn 22 ausgebildet, nämlich als dünnwandiger Hohlkörper, der an beiden Enden offen ist. Die Zigaretten-Gruppe 11 wird in den Faltdorn 22 durch einen Stößel 23 mit Stößelkopf 24 eingeschoben. Auf der Außenseite des Faltdorns 22 wird ein Zuschnitt aus Verpackungsmaterial positioniert und gefaltet, und zwar insbesondere ein Zuschnitt einer Innenumhüllung 25. Diese besteht aus (beschichtetem) Papier, Stanniol, Folie oder dergleichen. Die Zigaretten-Gruppe 11 wird als Packungsinhalt vollständig von der Innenumhüllung 25 umgeben, und zwar unter Bildung einer Bodenwand 26 und einer entsprechend ausgebildeten Stirnwand.

Die Zigaretten-Gruppe 11 mit der gefalteten Innenumhüllung 25 bildet einen Zigaretten-Block 27 als Inhalt der Zigarettenpackung 10. Weitere Zuschnitte der Zigarettenpackung 10 werden bei Fortsetzung des Transports der Zigaretten-Gruppe 11 bzw. des Zigaretten-Blocks 27 durch den Faltrevolver 21 angebracht, so dass schließlich (weitgehend) fertige Zigarettenpackungen 10 den Bereich des Faltrevolvers 21 verlassen.

Den Zigaretten 12 sind (flüssige) Substanzen zuzuführen, und zwar insbesondere Aromastoffe. Ein häufig eingesetztes Aroma ist Menthol. Dieses ist oberhalb einer Temperatur von 40°C flüssig und kann demnach als Flüssigkeit zugeführt werden. Die Zugabe der Substanzen erfolgt unmittelbar vor bzw. während des Verpackungsprozesses der Zigaretten. Die Übertragung auf die Zigaretten 12 wird so durchgeführt, dass Teile oder Organe der Verpackungsmaschine nicht mit den Substanzen in Kontakt kommen.

Ein vorteilhafter Weg ist die Zuführung von flüssigen Substanzen zu den Zigaretten-Gruppen 11, und zwar im Anschluss an das Zigaretten-Magazin 15 während des Transports der Zigaretten-Gruppen 11. Gemäß Fig. 1 erfolgt die Übertragung der Substanz im Bereich des unteren Fördertrums 18 während einer Stillstandsphase der Zigaretten-Gruppe 11, und zwar im Bereich der freien Stirnenden der Zigaretten 12, bei Filterzigaretten im Bereich von freien Tabakenden (Fig. 4, Fig. 5).

Ein Übertragungsorgan, nämlich ein Aromaaggregat 28, ist ortsfest im Bereich der Förderstrecke der Zigaretten-Gruppen 11 positioniert, nämlich benachbart zur Taschenkette 17. Das Aromaaggregat 28 besteht aus einer Mehrzahl von Dosiereinheiten 29, die je einer Zigaretten-Gruppe 11 bzw. einer Tasche 20 der Taschenkette 17 zugeordnet sind. Während der Stillstandsphase des Fördertrums 18 sind die (vier) Dosiereinheiten 29 des Aromaaggregats 28 in ausgerichteter Gegenüberstellung zu je einer Zigaretten-Gruppe 11 positioniert.

Für die Übertragung der flüssigen Substanz auf die Zigaretten-Gruppe 11 sind mehrere Alternativen vorgesehen. Es ist möglich, tropfenförmige Portionen 30 der Zigaretten-Gruppe 11 zuzuführen, und zwar insbesondere durch kontaktlose Übertragung (Fig. 4). Die Dosiereinheit 29 ist hierbei düsenartig ausgebildet mit mindestens einem Düsenkopf 31. Dieser überträgt eine dosierte Portion 30 der Substanz in freier Flugbewegung auf die Zigaretten-Gruppe 11. Die Dosiereinheit 29 kann auch so ausgebildet sein, dass mehrere Portionen 30 jeder Zigaretten-Gruppe 11 zugeführt werden. Die Dosiereinheit 29 bzw. der Düsenkopf 31 ist dabei so ausgerichtet, dass die Portion 30 etwa im Bereich einer (horizontalen) Längsmittelebene auf die Zigaretten-Gruppe 11 auftrifft.

Alternativ aber nicht erfindunsgemäß kann eine zielgenaue Übertragung der Substanzen auf die Zigaretten-Gruppe 11 erfolgen. In diesem Falle erhält die Dosiereinheit 29 Kontakt mit den Zigaretten 12 bzw. der Zigaretten-Gruppe 11. Jede Dosiereinheit 29 ist mit mindestens einem Einführungsrohr bzw. einer hohlen Einführungsnadel 32 versehen.

Diese wird mit einem freien Endbereich in eine Zigarette 12 eingeführt (Fig. 5). Alternativ oder zusätzlich können (andere) Einführungsnadeln 32 in Lücken 33 eintreten, die innerhalb der Zigaretten-Gruppe 11 zwischen benachbarten Zigaretten 12 gebildet sind. Eine optimale Verteilung der Substanz kann dadurch erreicht werden, dass über die Querschnittsfläche einer Zigaretten-Gruppe 11 hinweg mehrere Einführungsnadeln 32 verteilt positioniert sind, die Substanz in ausgewählte Zigaretten 12 und/oder in die Lücken 33 einführen (Fig. 3). Für die Wirkung der (Aroma-)Substanz ist es nicht erforderlich, jede Zigarette 12 und/oder jede Lücke 33 mit einer Portion 30 zu versorgen. Vorteilhaft sind Dosiereinheiten 29 mit zwei oder drei Einführungsnadeln 32 oder Düsenköpfen 31.

Bei dieser nicht erfindungsgemäße Ausführung (Fig. 5) ist das Aromaaggregat 28 quer bewegbar angeordnet, wird also während der Stillstandsphase der Taschenkette 17 an die Zigaretten-Gruppen 11 herangefahren, derart, dass die entsprechend positionierten Einführungsnadeln 32 in den Bereich der Zigaretten-Gruppe 11 eintreten.

Das insbesondere für die Zuführung von Menthol geeignete Aromaaggregat 28 weist ein langgestrecktes (horizontales) Verteilerrohr 34 auf. In diesem wird die flüssige Substanz, also insbesondere auf etwa 41 °C erwärmtes Menthol, zugeführt. Eine (beheizte) Zuführungsleitung 35 schließt an ein Ende des Verteilerrohrs 34 an. Über Verbindungsrohre 36 ist das Verteilerrohr 34 mit jeder Dosiereinheit 29 verbunden. Diese sind mit elektrisch steuerbaren Ventilen versehen, und zwar für jeden Düsenkopf 31 bzw. für jede Einführungsnadel 32. Die Ventile sind elektrisch steuerbar über entsprechende Leitungen 37, die zu den Ventilen innerhalb der Dosiereinheit 29 führen. Des Weiteren sind innerhalb der Dosiereinheit 29 (elektrische) Heizorgane bzw. Heizpatronen 38 angeordnet, die ebenfalls an elektrische Heizleitungen 39 angeschlossen sind. Die Temperatur im Bereich der Düseneinheit ist durch Sensoren exakt einstellbar.

Die Substanz kann auch während (kontinuierlicher) Förderbewegung der Zigaretten-Gruppe 11 zugeführt bzw. aufgebracht werden. Fig. 6 bis Fig. 8 befassen sich mit dem Aufbringen einer flüssigen Substanz auf die Innenumhüllung 25 für die Zigaretten-Gruppe 11. Die Substanz bzw. eine Portion 30 derselben wird auf die Innenseite der Innenumhüllung 25 aufgebracht. Besonders wirksam ist die Aufbringung der Substanz auf die Innenseite der Bodenwand 26. Diese besteht aus mehreren Faltlappen, nämlich Seitenlappen 40 sowie Längslappen 41, 42. Gemäß Fig. 6 wird die Portion 30 auf einen zuletzt gefalteten, nämlich äußeren Längslappen 42 aufgebracht. Dieser ist vor dem Faltprozess in einer Ebene parallel zur Längserstreckung der Zigaretten 12 gerichtet. Eine Innenseite des Faltlappens bzw. Längslappens 42 ist nach oben gerichtet. Durch das schräggerichtete Aromaaggregat 28 bzw. durch die schräggerichtete Dosiereinheit 29 wird die Portion 30 während der Förderbewegung der Innenumhüllung 25 auf den quer zur Ebene der Bodenwand 26 gerichteten Längslappen 42 aufgebracht. Danach wird der Längslappen 42 in die in Fig. 7 gezeigte Stellung gefaltet. Wie ersichtlich, wird die Dosiereinheit 29 bzw. deren Düsenkopf 31 so betätigt, dass nacheinander mehrere (zwei) Portionen 30 aufgetragen werden, und zwar außerhalb des Bereichs einer Überlappung mit anderen Faltlappen, insbesondere außerhalb des Überdeckungsbereichs durch den zuerst gefalteten Längslappen 41. Dadurch kommen die Portionen 30 unmittelbar in Kontakt mit den freien Stirnseiten der Zigaretten 12.

Die Aufbringung der Substanz gemäß Fig. 6, Fig. 7 erfolgt im Bereich des Faltrevolvers 21. Diesem ist eine erste Zuschnittstation 43 zur Übergabe eines Zuschnitts für die Innenumhüllung 25 an einen Faltdorn 22 zugeordnet. Innerhalb des Faltdorns 22 befindet sich die Zigaretten-Gruppe 11, die von der Taschenkette 17 zugeführt ist. Die Innenumhüllung 25 wird teilweise auf dem Faltdorn 22 gefaltet. Es folgt eine Aromastation 44. In deren Bereich ist mindestens ein Übertragungsorgan 28 bzw. eine Dosiereinheit 29 in der Ausführung gemäß Fig. 6 so positioniert, dass die Übertragung der Portion 30 auf den radial innen liegenden Längslappen 42 bzw. dessen freie Innenseite möglich ist.

Eine weitere Alternative zeigt Fig. 8. Bei diesem Beispiel wird - wie bei der Fertigung von Weichbecherpackungen üblich - zunächst die Bodenwand 26 der Innenumhüllung 25 gefaltet, nämlich vor Einführen der Zigaretten-Gruppe 11 in den Faltdorn 22. Der Stößel 23 bzw. dessen Stößelkopf 24 bildet eine Abstützung während der Faltung der Bodenwand 26. Wie gezeigt, ist an der Bodenwand 26 innenseitig mindestens eine Portion 30 des Aromastoffs aufgebracht. Damit diese Substanz nicht auf den Stößelkopf 24 übertragen wird, ist im Bereich der einen oder mehreren Portionen 30 im Stößelkopf 24 eine Ausnehmung 45 gebildet.

Der weitere Ablauf des Herstellungsprozesses für die Zigarettenpackung kann dem Stand der Technik entsprechen.

Die Zuführung von (flüssigen) Substanzen, insbesondere von Aromastoffen, zu den Zigaretten 12 erfolgt ausschließlich nach Bildung der Zigaretten-Gruppen 11. Als weitere Alternative ist es möglich, nach Fertigstellung eines Zigaretten-Blocks, bestehend aus der Zigaretten-Gruppe 11 mit Innenumhüllung 25, die Substanz mittels dünner Injektionsnadel zuzuführen unter Durchdringen der Innenumhüllung 25.

Die Wirksamkeit der Aromasubstanz ist auch dann gegeben, wenn nicht jede Zigarette unmittelbaren Kontakt mit der Substanz hat. Das Aroma wird innerhalb der geschlossenen Packung auf alle Zigaretten verteilt bzw. für alle Zigaretten wirksam. Die Übertragung der Substanz auf die Zigaretten bzw. Zigarettenenden kann auch als Sprühnebel erfolgen.

### Bezugszeichenliste

- 10: Zigarettenpackung
- 11: Zigaretten-Gruppe
- 12: Zigaretten
- 13: Zigaretten-Reihe
- 14: Zigaretten-Reihe
- 15: Zigaretten-Magazin
- 16: Schacht-Gruppe
- 17: Taschenkette
- 18: Fördertrum
- 19: Rücklauftrum
- 20: Tasche
- 21: Faltrevolver
- 22: Faltdorn
- 23: Stößel
- 24: Stößelkopf
- 25: Innenumhüllung
- 26: Bodenwand
- 27: Zigaretten-Block
- 28: Aromaaggregat
- 29: Dosiereinheit
- 30: Portion
- 31: Düsenkopf
- 32: Einführungsnadel
- 33: Lücke
- 34: Verteilerrohr
- 35: Zuführungsleitung
- 36: Verbindungsrohr
- 37: Leitung
- 38: Heizpatrone
- 39: Heizleitung
- 40: Seitenlappen
- 41: Längslappen
- 42: Längslappen
- 43: Zuschnittstation
- 44: Aromastation
- 45: Ausnehmung

## Patentansprüche

1. Vorrichtung zum Übertragen von flüssigen Substanzen, insbesondere von Aromastoffen, auf Zigaretten (12) einer dem Inhalt einer Zigarettenpackung (10) entsprechenden Zigaretten-Gruppe (11) vor deren Verpackung, **gekennzeichnet durch** folgende Merkmale:
a) die Zigaretten-Gruppe (11) ist im Anschluss an einen Zigarettenvorrat, insbesondere im Anschluss an ein Zigaretten-Magazin (15), **durch** einen Zigarettenförderer (17) mit Taschen (20) für je eine Zigaretten-Gruppe (11) transportierbar,
b) die Zigaretten (12) der Zigaretten-Gruppe (11) sind in den Taschen (20) quer zur Förderrichtung angeordnet, derart, dass freie Stirnflächen der Zigaretten (12) seitwärts gerichtet sind,
c) neben der Bewegungsbahn des Zigarettenförderers (17) ist mindestens ein ortsfestes oder bewegbares Aromaaggregat (28) angeordnet mit mindestens einer Dosiereinheit (29) zur Übertragung der Substanz(en) bzw. der Aromastoffe auf mindestens eine Zigaretten-Gruppe (11) während momentaner übereinstimmender Relativstellung zwischen Dosiereinheit (29) und Zigaretten-Gruppe (11),
d) die Substanz(en) bzw. Aromastoffe sind vor dem Anbringen einer Umhüllung für die Zigaretten-Gruppe (11) in Lücken (33) zwischen benachbarten Zigaretten (12) der Zigaretten-Gruppe (11) einführbar.

2. Vorrichtung nach Anspruch 1, **gekennzeichnet durch** folgende Merkmale:
a) die Zigaretten-Gruppen (11) sind **durch** eine Taschenkette (17) mit taktweise bewegtem Fördertrum (18) transportierbar,
b) ein ortsfestes Aromaaggregat (28) ist neben der Bewegungsbahn der Taschenkette (17) bzw. des Fördertrums (18) so angeordnet, dass eine oder mehrere nebeneinander angeordnete Dosiereinheit(en) (29) während des Stillstands des Fördertrums (18) gegenüber jeweils einer Zigarettengruppe (11) positioniert ist bzw. sind, nämlich gegenüber den insbesondere filterfreien Enden der Zigaretten (12),
c) während des Stillstands ist die Substanz bzw. der Aromastoff von der Dosiereinheit (29) auf die benachbarte Zigarettengruppe übertragbar, nämlich in die zwischen benachbarten Zigaretten (12) bestehenden Lücken (33) einführbar.

3. Vorrichtung nach Anspruch 2, **dadurch gekennzeichnet, dass** bei einer jeweils um vier Taschen (20) taktweise bewegbaren Taschenkette (17) das Aromaaggregat (28) vier entsprechend dem Abstand der Taschen (20) nebeneinanderliegende Dosiereinheiten (29) aufweist.

4. Vorrichtung nach Anspruch 1 oder einem der weiteren Ansprüche, **gekennzeichnet durch** folgende Merkmale:
a) die Dosiereinheit (29) weist mindestens einen Düsenkopf (31) mit einer Einführungsnadel (32) für die zu übertragende Substanz auf,
b) die Einführungsnadel (32) ist in eine zwischen benachbarten Zigaretten (12) einer Zigaretten-Gruppe (11) gebildete Lücke (33) einführbar zur Übertragung einer bestimmbaren Menge an Substanz.

5. Vorrichtung zur Übertragung von flüssigen Substanzen, insbesondere von Aromastoffen, auf Zigaretten (12) einer dem Inhalt einer Zigarettenpackung (10) entsprechenden Zigaretten-Gruppe (11), **gekennzeichnet durch** folgende Merkmale:
a) die Zigaretten-Gruppen (11) sind aufeinanderfolgend **durch** einen endlosen Zigarettenförderer mit Taschen (20) für je eine Zigaretten-Gruppe (11) transportierbar, insbesondere **durch** eine Taschenkette (17),
b) die Zigaretten (12) der Zigaretten-Gruppen (11) sind in den Taschen (20) quer zur Förderrichtung angeordnet, derart, dass freie Stirnflächen der Zigaretten (12) seitwärts gerichtet sind,
c) neben der Bewegungsbahn des Zigarettenförderers ist mindestens ein ortsfestes oder bewegbares Aromaaggregat (28) angeordnet mit mindestens einer Dosiereinheit (29) zur Übertragung der Substanz(en) bzw. der Aromastoffe auf mindestens eine Zigaretten-Gruppe (11) während momentaner übereinstimmender Relativstellung zwischen Dosiereinheit (29) und Zigaretten-Gruppe (11),
d) die Substanz bzw. eine Portion (30) derselben ist auf einen Verpackungszuschnitt für die Zigaretten-Gruppe (11) während des Verpackungsprozesses übertragbar, und zwar auf die Innenseite eines Faltlappens einer die Zigaretten-Gruppe (11) unmittelbar umgebenden Innenumhüllung (25).

6. Vorrichtung nach Anspruch 5, **dadurch gekennzeichnet, dass** die Portion (30) auf die Innenseite eines Längslappen (42) einer Bodenwand (26) der Innenumhüllung (25) vor dem Fallen des Faltlappens übertragbar ist.

7. Vorrichtung nach Anspruch 5 oder 6, **dadurch gekennzeichnet, dass** die Substanz durch mindestens eine Dosiereinheit (29) während des Transports des Zuschnitts, insbesondere der Innenumhüllung (25), durch einen Faltrevolver (21) durch ein ortsfest neben der Bewegungsbahn der Innenumhüllung (25) positionierte Dosiereinheit (29) übertragbar ist, wobei die Dosiereinheit (29) bzw. Düsenkopf (31) zur Abgabe der Portion (30) schräg bzw. unter einem Winkel zu dem Faltlappen - Längslappen (42) - gerichtet ist.

8. Vorrichtung nach Anspruch 6 oder einem der weiteren Ansprüche, **dadurch gekennzeichnet, dass** mehrere, insbesondere zwei in Förderrichtung aufeinander folgende Portionen (30) auf den Faltlappen bzw. Längslappen (42) übertragbar sind, insbesondere in einem Bereich außerhalb der Überdeckung mit anderen Faltlappen.

9. Vorrichtung zum Übertragen von flüssigen Substanzen, insbesondere von Aromastoffen, auf Zigaretten (12) einer dem Inhalt einer Zigarettenpackung (10) entsprechenden Zigaretten-Gruppe (11) vor deren Verpackung, **gekennzeichnet durch** folgende Merkmale:
a) die Zigaretten-Gruppe (11) ist im Anschluss an einen Zigarettenvorrat, insbesondere im Anschluss an ein Zigarettenmagazin (15), **durch** einen Zigarettenförderer (17) mit Taschen (20) für je eine Zigaretten-Gruppe (11) transportierbar.
b) die Zigaretten (12) der Zigaretten-Gruppe (11) sind in den Taschen (20) quer zur Förderrichtung angeordnet, derart, dass freie Stirnflächen der Zigaretten (12) seitwärts gerichtet sind,
c) neben der Bewegungsbahn des Zigarettenförderers (17) ist mindestens ein ortsfestes oder bewegbares Aromaaggregat (28) angeordnet mit mindestens einer Dosiereinheit (29) zur Übertragung der Substanz(en) bzw. der Aromastoffe auf mindestens eine Zigaretten-Gruppe (11) während momentaner übereinstimmender Relativstellung zwischen Dosiereinheit (29) und Zigaretten-Gruppe (11),
d) die Dosiereinheit (29) weist mindestens einen Düsenkopf (31) auf, **durch** den eine bestimmbare Portion (30) der zu übertragenden Substanz berührungsfrei, nämlich in freier Flugbahn, auf die Zigaretten-Gruppe (11) bzw. die Zigaretten (12) übertragbar ist.

## Claims

1. An apparatus for transferring liquid substances, in particular flavouring agents, to cigarettes (12) of a cigarette group (11), corresponding to the contents of a cigarette pack (10), before their packaging, **characterized by** the following features:
a) following a cigarette store, in particular following a cigarette magazine (15), the cigarette group (11) can be transported by a cigarette conveyer (17) with pockets (20) for a one cigarette group (11) each,
b) the cigarettes (12) of the cigarette groups (11) are arranged in the pockets (20) transversely to the conveying direction such that free end surfaces of the cigarettes (12) are directed sideways,
c) arranged alongside the movement path of the cigarette conveyer (17) is at least one stationary or movable flavouring subassembly (28) with at least one metering unit (29) for transferring the substance(s) or the flavouring agents to at least one cigarette group (11) as the positions of the metering unit (29) and cigarette group (11) relative to one another momentarily coincide.
d) the substance(s) or flavouring agents can be introduced into gaps (33) between adjacent cigarettes (12) of the cigarette group (11) prior to a wrapper being applied to the cigarette group (11).

2. The apparatus according to Claim 1, **characterized by** the following features:
a) the cigarette groups (11) can be transported by a pocket chain (17) with a cyclically driven conveying strand (18),
b) a stationary flavouring subassembly (28) is arranged alongside the moving path of the pocket chain (17) or conveying strand (18) such that, during the standstill of the conveying strand (18), one or more metering units (29) arranged one beside the other is/are positioned opposite a respective cigarette group (11), namely opposite the in particular filter-free ends of the cigarettes (12),
c) during the standstill, the substance or flavouring agent can be transferred from the metering unit (29) to the adjacent cigarette group, namely into the gaps (33) existing between adjacent cigarettes (12).

3. The apparatus according to Claim 2, **characterized in that** in the case of a pocket chain (17) which can be moved cyclically by the distance of four pockets (20) in each case, the flavouring subassembly (28) has four metering units (29) located one beside the other in accordance with the spacing of the pockets (20).

4. The apparatus according to Claim 1 or one of the further Claims, **characterized by** the following features:
a) the metering unit (29) has at least one nozzle head (31) with an introduction needle (32) for the substance to be transferred.
b) the introduction needle (32) can be introduced into a gap (33) formed between adjacent cigarettes (12) of a cigarette group (11) for transferring a determinable quantity of substance

5. An apparatus for transferring liquid substances, in particular flavouring agents, to cigarettes (12) of a cigarette group (11), corresponding to the contents of a cigarette pack (10), **characterized by** the following features:
a) the cigarette groups (11) can be transported one after the other by an endless cigarette conveyer with pockets (20) for a respective cigarette group (11), in particular by a pocket chain (17),
b) the cigarettes (12) of the cigarette groups (11) are arranged in the pockets (20) transversely to the conveying direction such that free end surfaces of the cigarettes (12) are directed sideways,
c) arranged alongside the movement path of the cigarette conveyer is at least one stationary or movable flavouring subassembly (28) with at least one metering unit (29) for transferring the substance(s) or the flavouring agents to at least one cigarette group (11) as the positions of the metering unit (29) and cigarette group (11) relative to one another momentarily coincide.
d) a substance or a portion (30) of the same can be transferred to a packaging blank for the cigarette group (11) during the packaging process, specifically to the inner side of a folding tab of an inner wrapper (25) which directly encloses the cigarette group (11).

6. The apparatus according to Claim 5, **characterized in that** the portion (30) can be transferred to the inner side of a longitudinal tab (42) of a base wall (26) of the inner wrapper (25) prior to the folding tab being folded.

7. The apparatus according to Claim 5 or 6, **characterized in that** the substance can be transferred by at least one metering unit (29) as the blank, in particular the inner wrapper (25), is transported by a folding turret (21) through a metering unit (29) that is positioned in a stationary manner alongside the movement path of the inner wrapper (25), the metering unit (29) or nozzle head (31) for discharging the portion (30) being directed obliquely, or at an angle, in relation to the folding tab-longitudinal tab (42).

8. The apparatus according to claim 6 or one of the further Claims, **characterized in that** a plurality of, in particular, two, portions (30) which follow one after another in the conveying direction can be transferred to the folding tab or longitudinal tab (42), in particular in a region outside that which is covered over by other folding tabs.

9. An apparatus for transferring liquid substances, in particular flavouring agents, to cigarettes (12) of a cigarette group (11), corresponding to the contents of a cigarette pack (10), before their packaging, **characterized by** the following features:
a) following a cigarette store, in particular following a cigarette magazine (15), the cigarette group (11) can be transported by a cigarette conveyer (17) with pockets (20) for a one cigarette group (11) each,
b) the cigarettes (12) of the cigarette groups (11) are arranged in the pockets (20) transversely to the conveying direction such that free end surfaces of the cigarettes (12) are directed sideways.
c) arranged alongside the movement path of the cigarette conveyer (17) is at least one stationary or movable flavouring subassembly (28) with at least one metering unit (29) for transferring the substance(s) or the flavouring agents to at least one cigarette group (11) as the positions of the metering unit (29) and cigarette group (11) relative to one another momentarily coincide.
d) the metering unit (29) has at least one nozzle head (31) for discharging a determinable portion (30) of the substance which is to be transferred, it being possible for the portion (30) to be transferred in a contact-free manner, namely in free flight, to the cigarette group (11) or the cigarettes (12).

## Revendications

1. Dispositif pour transférer des substances liquides, en particulier des substances aromatiques, à des cigarettes (12) d'un groupe de cigarettes (11) correspondant au contenu d'un paquet de cigarettes (10) avant leur emballage, **caractérisé par** les caractéristiques suivantes :
a) le groupe de cigarettes (11) peut être transporté à la suite d'un stock de cigarettes, en particulier à la suite d'un magasin de cigarettes (15), par un transporteur de cigarettes (17) avec des poches (20) pour chaque groupe de cigarettes (11),
b) les cigarettes (12) du groupe de cigarettes (11) sont disposées dans les poches (20) transversalement à la direction de transport, de telle sorte que des faces frontales libres des cigarettes (12) soient orientées latéralement,
c) à côté de la bande en mouvement du transporteur de cigarettes (17) est disposé au moins un groupe aromatique (28) fixe ou mobile, avec au moins une unité de dosage (29) pour le transfert de la ou des substances ou des substances aromatiques à au moins un groupe de cigarettes (11) pendant que l'unité de dosage (29) et le groupe de cigarettes (11) sont en position relative coïncidente temporaire,
d) la ou les substances ou substances aromatiques peuvent être introduites avant l'application d'une enveloppe pour le groupe de cigarettes (11) dans des vides (33) entre des cigarettes adjacentes (12) du groupe de cigarettes (11).

2. Dispositif selon la revendication 1, **caractérisé par** les caractéristiques suivantes :
a) les groupes de cigarettes (11) peuvent être transportés par une chaîne à poches (17) avec un tronçon de transport (18) à déplacement cadencé,
b) un groupe aromatique fixe (28) est disposé à côté de la bande en mouvement de la chaîne à poches (17) ou du tronçon de transport (18) de telle sorte qu'une ou plusieurs unités de dosage (29) juxtaposées soient positionnées pendant l'arrêt du tronçon de transport (18) en face d'un groupe de cigarettes respectif (11), à savoir en face des extrémités notamment sans filtre des cigarettes (12),
c) pendant l'arrêt, la substance ou la substance aromatique peut être transférée de l'unité de dosage (29) au groupe de cigarettes adjacent, à savoir peut être introduite dans les vides (33) constitués entre les cigarettes adjacentes (12).

3. Dispositif selon la revendication 2, **caractérisé en ce que** dans le cas d'une chaîne à poches (17) déplaçable de manière cadencée autour de quatre poches (20), le groupe aromatique (28) présente quatre unités de dosage juxtaposées (29) correspondant à la distance entre les poches (20).

4. Dispositif selon la revendication 1, ou l'une quelconque des revendications suivantes, **caractérisé par** les caractéristiques suivantes :
a) l'unité de dosage (29) présente au moins une tête de buse (31) avec une aiguille d'insertion (32) pour la substance à transférer,
b) l'aiguille d'insertion (32) peut être introduite dans un vide (33) formé entre des cigarettes adjacentes (12) d'un groupe de cigarettes (11) pour transférer une quantité de substance déterminable.

5. Dispositif de transfert de substances liquides, notamment de substances aromatiques, à des cigarettes (12) d'un groupe de cigarettes (11) correspondant au contenu d'un paquet de cigarettes (10), **caractérisé par** les caractéristiques suivantes :
a) les groupes de cigarettes (11) peuvent être transportés les uns après les autres par un transporteur de cigarettes sans fin avec des poches (20) pour chaque groupe de cigarettes (11), notamment par une chaîne à poches (17),
b) les cigarettes (12) des groupes de cigarettes (11) sont disposées dans les poches (20) transversalement à la direction d'avance, de telle sorte que des faces frontales libres des cigarettes (12) soient orientées latéralement,
c) à côté de la bande en mouvement du transporteur de cigarettes est disposé au moins un groupe aromatique (28) fixe ou mobile, avec au moins une unité de dosage (29) pour le transfert de la ou des substances ou des substances aromatiques à au moins un groupe de cigarettes (11) pendant que l'unité de dosage (29) et le groupe de cigarettes (11) sont en position relative coïncidente temporaire,
d) la substance ou une portion (30) de celle-ci peut être transférée à une pièce découpée d'emballage pour le groupe de cigarettes (11) pendant le processus d'emballage, et ce sur le côté intérieur d'un volet pliable d'une enveloppe intérieure (25) entourant directement le groupe de cigarettes (11).

6. Dispositif selon la revendication 5, **caractérisé en ce que** la portion (30) peut être transférée au côté intérieur d'un volet longitudinal (42) d'une paroi de fond (26) de l'enveloppe intérieure (25) avant le pliage du volet pliable.

7. Dispositif selon la revendication 5 ou 6, **caractérisé en ce que** la substance peut être transférée à travers une unité de dosage (29) positionnée fixement à côté de la bande en mouvement de l'enveloppe intérieure (25) par au moins une unité de dosage (29) pendant le transport de la pièce découpée, notamment de l'enveloppe intérieure (25), par un revolver de pliage (21), l'unité de dosage (29) ou la tête de buse (31) étant orientée pour distribuer la portion (30) obliquement ou suivant un certain angle par rapport au volet de pliage - volet longitudinal (42).

8. Dispositif selon la revendication 6 ou l'une quelconque des revendications suivantes, **caractérisé en ce que** plusieurs, notamment deux, portions (30) successives dans la direction de transport, peuvent être transférées au volet pliant ou volet longitudinal (42), notamment dans une région en dehors du recouvrement avec d'autres volets pliants.

9. Dispositif pour transférer des substances liquides, en particulier des substances aromatiques, à des cigarettes (12) d'un groupe de cigarettes (11) correspondant au contenu d'un paquet de cigarettes (10) avant leur emballage, **caractérisé par** les caractéristiques suivantes :
a) le groupe de cigarettes (11) peut être transporté à la suite d'un stock de cigarettes, en particulier à la suite d'un magasin de cigarettes (15), par un transporteur de cigarettes (17) avec des poches (20) pour chaque groupe de cigarettes (11),
b) les cigarettes (12) du groupe de cigarettes (11) sont disposées dans les poches (20) transversalement à la direction de transport, de telle sorte que des faces frontales libres des cigarettes (12) soient orientées latéralement,
c) à côté de la bande en mouvement du transporteur de cigarettes (17) est disposé au moins un groupe aromatique (28) fixe ou mobile, avec au moins une unité de dosage (29) pour le transfert de la ou des substances ou des substances aromatiques à au moins un groupe de cigarettes (11) pendant que l'unité de dosage (29) et le groupe de cigarettes (11) sont en position relative coïncidente temporaire,
d) l'unité de dosage (29) présente au moins une tête de buse (31), à travers laquelle une portion déterminable (30) de la substance à transférer peut être transférée sans contact, à savoir dans une trajectoire libre, au groupe de cigarettes (11) ou aux cigarettes (12).
